# NEUE EUROPÄISCHE PATENTSCHRIFT

(11) **EP 0 081 630 B2**
(45) Veröffentlichungstag und Bekanntmachung des Hinweises auf die Entscheidung über den Einspruch: **08.05.1991**
(45) Hinweis auf die Patenterteilung: 30.07.1986
(21) Anmeldenummer: 82107426.7
(22) Anmeldetag: 16.08.1982
(51) Int. Cl.: F02D 11/10, B60K 26/02

(54) **Elektrisches Gaspedal**
Electric gas pedal
Pédale d'accélérateur électrique

(30) Priorität: 12.12.1981 DE 3149361
(43) Veröffentlichungstag der Anmeldung: 22.06.1983
(73) Patentinhaber: VDO Adolf Schindling AG, D-60487 Frankfurt (DE)
(72) Erfinder: Pfalzgraf, Manfred, D-6484 Birstein 1 (DE); Probst, Kurt, D-6231 Schwalbach (DE)
(74) Vertreter: Könekamp, Herbert, Dipl.-Ing.

(56) Entgegenhaltungen:
- EP-A- 0 001 684
- EP-A- 0 017 933
- EP-A- 0 018 351
- DE-A- 2 105 353
- DE-A- 2 431 865
- DE-A- 2 457 461
- DE-A- 2 714 113
- DE-A- 2 715 408
- DE-A- 2 719 209
- DE-A- 2 746 445
- DE-A- 2 839 467
- DE-A- 3 011 595
- DE-A- 3 103 212
- FR-A- 2 385 553
- FR-A- 2 483 012
- US-A- 4 122 885
- US-A- 4 288 730
- Oppelt "Kleines Handbuch technischer Regelvorgänge" Verlag Chemie, Weinheim, 5. Auflage 1972

## Beschreibung

Die Erfindung bezieht sich auf ein elektrisches Gaspedal für Kraftfahrzeuge, mit einem Sollwertgeber, von dem einer elektronischen Reglereinheit ein elektrisches Sollwertsignal zuleitbar ist, mit einem durch elektrische Signale der Reglereinheit steuerbaren, in einem durch eine erste und eine zweite Endstellung begrenzten maximal möglichen Sollstellbereich verstellbaren Stellglied, durch das über eine Übertragungseinheit einer in einem durch eine erste und eine zweite Endstellung begrenzten Iststellbereich innerhalb des Sollstellbereichs verstellbare Verstelleinrichtung zur Steuerung der Motorleistung elektro-meachanisch betätigbar ist.

Ein derartiges elektrisches Gaspedal ist bekannt (DE-A-27 14 113). Wird ein solches in ein Kraftfahrzeug eingebaut oder werden an einem bereits eingebauten Aggregat Teile, insbesondere mechanische Übertragungsteile, ausgetauscht, so ist aufgrund der Fertigungstoleranzen immer eine manuelle Einjustierung des gesamten Aggregats erforderlich. Dies auch, wenn nach längerem Fahrbetrieb durch Spielveränderungen keine optimale Einstellung mehr vorhanden ist. Diese Einjustierung ist sehr arbeitszeit- und kostenintensiv.

Aus der DE-A-31 03 212 ist eine Vorrichtung zum Erfassen der am weitesten geschlossenen Stellung des Drosselventils einer Brennkraftmaschine bekannt, bei der bei jedem Freigeben des Fahrpedals die am weitest geschlossene Stellung des Drosselventils erfaßt und gespeichert wird, wenn der erfaßte Signalwert kleiner oder gleich dem zuvor gespeicherten Signalwert ist. Auf diese Weise wird der in der Warmlaufphase einer Brennkraftmaschine sich ständig ändernde Drosselklappenanstellwinkel bei der Erfassung des Leerlaufbetreibszustandes berücksichtigt.

Ferner ist aus der EP-A-018 351 ein veränderlicher Fördermengenbegrenzungsanschlag für eine Einspritzpumpe eines Dieselmotors bekannt, der entsprechend die jeweiligen Betriebsgrößen, z.B. Ladedruck, Motortemperatur, Außentemperatur, Maximalfördermenge begrenzt. Hierzu wird mittels eines Schrittmotors eine spiralig ausgeführte Nockenscheibe ausgehend von einer festen Ausgangslage in definierten Schritten durch einen Mikrocomputer verstellt.

Schließlich ist es aus der EP-A-017 933 bekannt, für Zwecke der Luftmassenmessung, die mit vollständig niedergetretenem bzw. völlig freigegebenem Fahrpedal verbundenen Drosselklappenwinkel zu erfassen und in einem Halbleiterspeicher zu speichern. Dieser Speichervorgang findet jedoch nur bei der Herstellung oder einer fälligen Inspektion statt, nicht jedoch während des Betriebs des Kraftfahrzeugs, so daß bei geringer Laufleistung eine unzulässig lange Zeit bis zur Einspeicherung der aktuellen minimalen und maximalen Drosselklappenwinkel vergehen kann.

Es ist daher Aufgabe der Erfindung, ein elektrisches Gaspedal für Kraftfahrzeuge nach dem Oberbegriff anzugeben, das auf einfache Weise eine optimale Einjustierung der Verstelleinrichtung für die Kraftstoffzumessung immer dann ermöglicht, wenn das Kraftfahrzeug nach einem Stillstand wieder in Betrieb genommen wird.

Diese Aufgabe wird erfindungsgemäß dadurch gelöst, daß für die erste Endstellung und für die zweite Endstellung der Verstelleinrichtung jeweils die Lage des Stellsignals durch eine fest im Kraftfahrzeug angeordnete und an den Sollwertgeber und die elektronische Reglereinheit angeschlossene und durch den Zündschalter des Kraftfahrzeugs einschaltbare Erfassungs- und Einstellvorrichtung erfaßbar und der Bereich zwischen den beiden Endstellungen als effektiver Sollstellbereich in der Reglereinheit speicherbar ist.

Durch die fest im Kraftfahrzeug angeordnete und an den Sollwertgeber und die elektrische Reglereinheit angeschlossene und durch den Zündschalter einschaltbare Einstellvorrichtung wird automatisch bei jedem Startvorgang eine Einjustierung vorgenommen, die innerhalb von ein bis zwei Sekunden abgeschlossen sein kann und jegliche mechanische Justierarbeit vollständig entbehrlich macht.

Damit das Stellglied nach einem Justiervorgang nicht in seiner Vollgasstellung verbleibt, kann nach dem Einstellvorgang die Verstelleinrichtung in die Leerlaufstellung gebracht werden. Dadurch wird das Stellglied erst in seine Leerlaufstellung verstellt, ehe eine wirksame Ansteuerung vom Sollwertgeber her erfolgen kann.

Zur Vermeidung von Verkehrsgefährdungen ist vorzugsweise die Einschaltbarkeit der Einstellvorrichtung während des Motorbetriebs blockierbar. Ferner ist während der Einstellzeit die Ansteuerbarkeit der elektronischen Reglereinheit durch den Sollwertgeber blockierbar. Desgleichen ist vorzugsweise die Einschaltbarkeit des Anlassers für den Motor des Kraftfahrzeugs während der Einstellzeit blockierbar.

Ein Ausführungsbeispiel der Erfindung ist in der Zeichnung dangestellt und wird im folgenden näher beschrieben. Es zeigen
Figur 1 ein Blockschaltbild eines erfindungsgemäßen elektrischen Gaspedals
Figur 2 ein Diagramm der Funktion des elektrischen Gaspedals nach Figur 1

In Figur 1 ist ein als Potentiometer ausgebildeter Sollwertgeber 1 vorhanden, der durch ein Gaspedal 2 verstellbar ist. Vom Sollwertgeber 1 ist einer elektronischen Reglereinheit 3 ein elektrisches Sollwertsignal zuleitbar. Entsprechend dem jeweiligen elektrischen Sollwertsignal steuert die Reglereinheit 3 ein Stellglied 4, durch das über eine Übertragungseinheit 5 eine Verstelleinrichtung zur Steuerung der Motorleistung mechanisch betätigbar ist. Im dargestellten Ausführungsbeispiel ist die Verstelleinrichtung eine Drosselklappe 6.

Die Drosselklappe 6 ist in einem Iststellbereich verschwenkbar, dessen erste Endstellung durch einen Anschlag 7 und dessen zweite Endstellung durch einen Anschlag 8 festgelegt ist.

Der die Übertragungseinheit 5 antreibende Schwenkhebel 9 des Stellglieds 4 ist zwischen einer ersten und einer zweiten Endstellung I und II, die durch die strichpunktierten Linien dargestellt sind, in einem Sollstellbereich verstellbar. Dabei ist diesermaximal mögliche Sollstellbereich größer als der Iststellbereich der Drosselklappe 6. Dieser Iststellbereich ist sowohl an der Drosselklappe 6 als auch am Schwenkhebel 9 mit unterbrochenen Linien dargestellt. Dabei ist der durch die strichpunktierten Linien dargestellte Sollstellbereich des Schwenkhebels 9 so groß, daß auch bei Berücksichtigung aller möglichen Toleranzen an Schwenkhebel 9, Übertragungseinheit 5, Drosselklappe 6 sowie der Anschläge 7 und 8 der durch die unterbrochene Linie dargestellte Schwenkbereich des Schwenkhebels 9 sich immer innerhalb des strichpunktiert dargestellten Sollstellbereichs befindet.

In Figur 1 ist weiterhin ein Zündschalter 10 sowie eine durch eine unterbrochene Linie umschlossene Einstellvorrichtung 11 vorhanden.

Über den Zündschalter 10 ist der eine Eingang eines Und-Gliedes 12 an dem Pluspol 13 einer Batterie anschließbar. Der zweite Eingang des Und-Gliedes 12 ist negiert und mit einem Motordrehzahlfühler 14 verbunden. Ist die Motordrehzahl 0 so liegt vom Motordrehzahlfühler 14 her durch die Negierung ein Signal am Und-Glied 12 an. Ist auch der Zündschalter 10 geschlossen, gibt das Und-Glied 12 ein Ausgangssignal ab, das einem Zeitglied 15 zugeleitet wird.

Das Zeitglied 15 steuert für eine untere Einstellzeit a ein weiteres Zeitglied 16 sowie eine Ansteuereinheit 17 an. Von der Ansteuereinheit 17 wird sodann ein Stellungsregler 18 des Stellglieds 4 angesteuert, welches den Antrieb 19 des Stellglieds 4 in Richtung seiner ersten Endstellung I antreibt.

Durch die Negation seines Ausgangs gibt erst nach Ablauf einer Verstellzeit b, die mindestens der maximal erforderlichen Verstellzeit zum Verstellen des Stellgliedes 4 aus der zweiten Endsteilung II in die erste Endstellung I entspricht, das vom Zeitglied 15 angesteuerte Zeitglied 16 ein Signal weiter an einen Impulszähler 20. Die Frequenz von dessen Impulsen wird in einem Frequenz/Spannungswandler 21 in eine Spannung umgesetzt und in einem Korrekturspeicher 22 gespeichert. Seinen Speicherwert gibt der Korrekturspeicher 22 dann an einen Addierer 23 weiter. Diesem Addierer 23 wird noch ein weiterer Wert zugeleitet und mit dem Speicherwert addiert. Dieser weitere Wert wird von einem Stellungsrückmelder 24 des Stellglieds 4 geliefert und entspricht dem Abstand von der zweiten Endstellung II zu der Stellung, in die das Stellglied 4 am nächsten an die erste Endstellung I heranfahrbar ist.

Da dieser Wert bereits am Addierer 23 anliegt, bevor dieser Speicherwerte vom Korrekturspeicher zugeleitet bekommt, werden die Speicherwerte zu dem bereits vorhandenen Wert hinzuaddiert. Dieser Vorgang dauert solange an bis der Ausgangswert des Addierers 23 dem Wert entspricht, der den gesamten Verstellweg zwischen der ersten Endstellung I und der zweiten Endstellung II des Stellglieds 4 repräsentiert.

Dieser Gesamtwert ist als Festwert in einem Festwertspeicher 25 gespeichert und liegt an dem einen Eingang eines Vergleichers 26 an. Erreicht der an dem zweiten Eingang des Vergleichers anliegende Ausgangswert des Addierers 23 den Wert des Festwertspeichers 25, so gibt der Vergleicher 26 ein Signal ab.

Dieses Signal wirkt auf den Impulszähler 20 und stoppt diesen.

Damit liegt auch der endgültige Speicherwert des Korrekturspeichers 22 fest und wird von diesem über einen Anschluß 49 der elektronischen Reglereinheit 3 zugeleitet und dort als untere Endstellung des effektiven Sollstellbereichs gespeichert.

Das Ausgangssignal des Vergleichers 26 wird auch einem Eingang eines Und-Gliedes 27 zugeleitet.

Ein zweiter negierter Eingang des Und-Gliedes 27 ist an den Ausgang eines Vergleichers 28 angeschlossen, der eine gleiche Funktion wie der Vergleicher 26 hat und zu diesem Zeitpunkt noch kein Signal abgibt.

An einem dritten negierten Eingang des Und-Gliedes 27 ist der Ausgang des Zeitgliedes 15 angeschlossen.

Nach Ablauf der Einstellzeit a gibt das Zeitglied 15 kein Signal mehr ab, so daß dann an den beiden negierten Eingängen des Und-Gliedes 27 keine Signale und vom Vergleicher 26 her ein Signal anliegt.

Somit gibt das Und-Glied 27 ein Signal ab und setzt ein Zeitglied 29 für eine Einstellzeit a′ in Gang.

In gleicher Weise und zu gleicher Funktion wie an das Zeitglied 15 sind an das Zeitglied 29 eine Ansteuereinheit 30 und ein Zeitglied 31 angeschlossen. Durch die Ansteuereinheit 30 wird sodann der Stellungsregler 18 des Stellglieds 4 angesteuert, welches den Antrieb 19 des Stellgliedes 4 in Richtung seiner zweiten Endstellung II antreibt.

Durch die Negation seines Ausgangs gibt das Zeitglied 31 in gleicher Weise wie das Zeitglied 16 erst nach einer Verstellzeit b′ ein Ausgangssignal an einen Impulszähler 32 ab. Dieser Impulszähler 32, ein sich über einen Frequenz/Spannungswandler 33 daran anschließender Korrekturspeicher 34 sowie ein Addierer 35 arbeiten mit einem Festwertspeicher 36 und den Vergleicher 28 auf die gleiche Weise wie Impulszähler 20, Frequenz/Spannungswandler 21, Korrekturspeicher 22, Addierer 23, Festwertspeicher 25 und Vergleicher 26. Der dabei am Korrekturspeicher 34 ermittelte Wert wird über den Anschluß 37 der elektronischen Reglereinheit 3 zugeleitet und dort als obere Endstellung des effektiven Sollstellbereichs gespeichert.

Das Ausgangssignal des Vergleichers 28 stoppt aber nicht nur den Impulszähler 32, sondern beaufschlagt auch den einen negierten Eingang des Und-Glieds 27, so daß dieses blockiert ist. Weiterhin liegt das Ausgangssignal des Vergleichers 28 auch an einem Eingang eines Und-Glieds 38 an.

Ein zweiter Eingang des Und-Glieds 38 ist mit dem Ausgang des Und-Glieds 12, ein dritter negierter Eingang mit dem Ausgang des Zeitglieds 15 und ein vierter ebenfalls negierter Eingang mit dem Ausgang des Zeitglieds 29 verbunden.

Dies führt dazu, daß nach Ablauf der Einstellzeit a′, nach der das Zeitglied 29 kein Signal mehr abgibt, das Und-Glied 38 ein Ausgangssignal abgibt.

Von diesem wird ein Zeitglied 39 angesteuert. Für eine Startzeit e′ gibt das Zeitglied 39 ein Signal an eine Ansteuereinheit 40, deren Ausgang 41 den Stellungsregler so ansteuert, daß das Stellglied 4 in seine dem Korrekturspeicher 22 ermittelte untere Endstellung fährt. Diese Stellung entspricht der Leerlaufstellung des Sollwertgebers 1.

Von dem Ausgangssignal des Zeitglieds 39 wird weiterhin ein Eingang eines Und-Glieds 42 beaufschlagt. Der zweite Eingang des Und-Glieds 42 ist mit dem Zündschalter 10 verbunden und somit mit einem Signal beaufschlagt.

Durch das Ausgangssignal des Zeitglieds 39 wird von dem Und-Glied 42 ebenfalls ein Signal abgegeben und einem Zeitglied 43 zugeleitet, dessen Eingang negiert ist.

Das Zeitglied 43 gibt für eine Rückstellzeit e" kein Ausgangssignal ab.

Diese Rückstellzeit e" ist kürzer als die Startzeit e′. Sie ist aber so lange, daß vor ihrem Ablauf das Stellglied 4 mit Sicherheit in die untere Endstellung gefahren ist.

Nach Ablauf der Rückstellzeit e" gibt das Zeitglied 43 ein Signal an einen Anlaßsperrschalter 44. Der Anlaßsperrschalter 44 erhält von einem Motordrehzahlfühler 45 bei einer Drehzahl 0 ein weiteres Signal und schaltet bei Vorlage dieser beiden Signale einen Anlasser 46 des Motors, so daß dieser gestartet wird.

Sobald der Motor läuft, erhält der Anlaßschalter 44 ein Signal einer vorhandenen Motordrehzahl vom Motordrehzahlfühler 45 und schaltet den Anlasser 46 aus. Von dem Ausgangssignal des Zeitglieds 43 wird auch ein Eingang eines Und-Glieds 47 beaufschlagt.

Damit wird das am zweiten Eingang des Und-Glieds 47 anliegende und bisher blockierte Signal des Sollwertgebers 1 über den Ausgang des Und-Glieds 47 der elektronischen Reglereinheit 3 zugeleitet. Diese steuert nun auf herkömmliche Weise über ihren zum Stellglied 4 führenden Ausgang 48 das Stellglied 4 an.

Durch die an den Anschlüssen 37 und 49 eingegebenen Speicherwerte ist in der Reglereinheit der effektive Sollstellbereich gespeichert, der genau dem tatsächlich vorhandenen Iststellbereich an dem Antrieb 19 der Verstelleinrichtung zur Steuerung der Motorleistung entspricht. Es erfolgt somit bei jedem Startvorgang eine erneute Einjustierung der Anlage des elektrischen Gaspedals. Eine separate manuelle Einjustierung beim Einbau einer solchen Anlage ist nicht mehr erforderlich.

In Figur 2 ist in einem Diagramm die Stellung des Stellglieds 9 des elektrischen Gaspedals aus Figur 1 über der Zeit aufgetragen. Daraus ist zu erkennen, daß nach dem Schließen des Zündschalters 10 die Einstellzeit a zur Bestimmung der unteren Grenze des effektiven Sollstellbereichs der Reglereinheit 3 sowie die Verstellzeit b beginnen. Während der Verstellzeit b wird das Stellglied 9 aus einer beliebigen Anfangsstellung in Richtung auf seine erste Endstellung I gefahren. Nach Ablauf der Verstellzeit b wird während der effektiven Zahlzeit c der Zählvorgang am Impulszähler 20 durchgeführt. Eine sich daran anschließende Sicherheitszeit d sorgt dafür, daß der Zählvorgang mit Sicherheit beendet ist, bevor die Einstellzeit a zur Bestimmung der oberen Grenze des effektiven Sollstellbereichs der Reglereinheit 3 beginnt. Hierbei wird im Prinzip gleich verfahren. Während der Verstellzeit b′ fährt das Stellglied 9 aus seiner untersten der Endstellung I nähest möglichen Stellung in die der Endstellung II nähest mögliche Stellung. An die Verstellzeit b′ schließt sich wieder eine Zählzeit c′, während der Zählvorgang am Impulszähler 32 erfolgt, und eine Sicherheitszeit d'an.

Nach Ablauf der Einstellzeit a'beginnt sowohl die Rückstellzeit e" als auch die Startzeit e′ zu laufen. Während der Rückstellzeit e" fährt das Stellglied wieder in seine unterste der Endstellung I nächste Stellung, damit bei dem anschließenden Startvorgang das Stellglied sich nicht in einer Vollgasposition befindet.

Während der Startzeit e′, aber erst nach Ablauf der Rückstellzeit e", wird der Anlasser 46 gestartet.

Sobald der Motor selbstständig läuft, ist die gesamte Einstellzeit A abgelaufen und die Ansteuerung des Stellglieds 4 erfolgt auf herkömmliche Weise vom Sollwertgeber 1 über die Reglereinheit 3.

## Patentansprüche

1. Elektrisches Gaspedal für Kraftfahrzeuge, mit einem Sollwertgeber, von dem einer elektronischen Reglereinheit ein elektrisches Sollwertsignal zuleitbar ist, mit einem durch elektrische Signale der Reglereinheit steuerbaren, in einem durch eine erste und eine zweite Endstellung begrenten maximal möglichen Sollstellbereich verstellbaren Stellglied, durch das über eine Übertragungseinheit eine in einem durch eine erste und eine zweite Endstellung begrenzten Iststellbereiches innerhalb des Sollstellbereiches verstellbare Verstelleinrichtung zur Steuerung der Motorleistung elektro-mechanisch betätigbar ist, dadurch gekennzeichnet, daß für die erste Endstellung und für die zweite Endstellung der Verstelleinrichtung (Drosselklappe 6) jeweils die Lage des Stellsignals (4) durch eine fest im Kraftfahrzeug angeordnete und an den Sollwertgeber (1) und die elektronische Reglereinheit (3) angeschlossene und durch den Zündschalter (10) des Kraftfahrzeuges einschaltbare Erfassungs- und Einstellvorrichtung (11) erfaßbar und der Bereich zwischen beiden Endstellungen als effektiver Sollstellbereich in der Reglereinheit (3) speicherbar ist.

2. Elektrisches Gaspedal nach Anspruch 1, dadurch gekennzeichnet, daß die Einschaltbarkeit der Einstellvorrichtung (11) während des Motorbetriebs blockierbar ist.

3. Elektrisches Gaspedal nach einem der vorhergehenden Ansprüche, dadurch gekennzeichnet, daß die Ansteuerbarkeit der elektronischen Reglereinheit (3) durch den Sollwertgeber (1) während der Einstellzeit der Einstellvorrichtung (11) blockierbar ist.

4. Elektrisches Gaspedal nach Anspruch 1, dadurch gekennzeichnet, daß die Einschaltbarkeit des Anlassers (46) für den Motor des Kraftfahrzeuges während der Einstellzeit blockierbar ist.

## Revendications

1. Pédale électrique d'accélération pour véhicules automobiles, comportant un transmetteur de valeur de consigne, par lequel un signal électrique de valeur de consigne peut être appliqué à une unité électronique de régulation, un organe d'actionnement pouvant être commandé par des signaux électriques de l'unité de régulation et pouvant être réglé dans une plage maximale possible de positions de consigne délimitée par une première et une seconde position limite, organe par lequel, par l'intermédiaire d'une unité de transmission un dispositif de commande, déplaçable dans une plage de positions réelles délimitée par une première et une seconde position limite, peut être actionné électromécaniquement pour la commande de puissance du moteur, pédale caractérisée en ce que, pour la première position limite et pour la seconde position limite du dispositif de commande (papillon 6), la position du signal (4) de commande peut être décelée par un dispositif (11) de détection et de réglage de commande, disposé fixe dans le véhicule automobile et associé au transmetteur (1) de valeur de consigne et à l'unité (3) électronique de régulation et pouvant être connecté grâce au commutateur (10) d'allumage du véhicule automobile, et en ce que la plage entre les deux positions limites peut être mémorisée, comme constituant la plage effective de réglage de consigne, dans l'unité (3) de régulation.

2. Pédale électrique d'accélération selon la revendication 1, caractérisée en ce que la possibilité d'enclenchement du dispositif (11) de réglage peut être interdite pendant la marche du moteur.

3. Pédale électrique d'accélération selon l'une des revendications précédentes, caractérisée en ce que la possibilité d'excitation de l'unité électronique (3) de régulation peut être interdite par le transmetteur (1) de valeur de consigne pendant le temps de réglage du dispositif (11) de réglage.

4. Pédale électrique d'accélération selon la revendication 1, caractérisée en ce que la possibilité d'enclenchement du démarreur (46) du moteur du véhicule automobile peut être interdite pendant le temps de réglage.

## Claims

1. Electric accelerator pedal for motor vehicles, with a desired-value signal emitter from which an electrical desired-value signal is feedable to an electronic controller unit, with a regulating unit which is controllable by electrical signals of the controller unit and is adjustable in a maximum-possible desired regulating range delimited by a first and a second end position and whereby, through the agency of a transmission unit, an adjusting device adjustable in an actual regulating range within the desired regulating range and delimited by a first and a second end position is actuatable electro-mechanically for control of the engine power, characterised in that the respective position of the regulating element (4) is detectable for each of the first end position and second end position of the adjusting device (throttle valve 6) by a detecting and setting device (11) which is arranged in stationary manner in the motor vehicle and is connected to the desired-value signal emitter (1) and to the electronic controller unit (3) and is adapted to be switched on by the ignition switch (10) of the motor vehicle, and the range between the two end positions is adapted to be stored as an effective desired regulating range in the controller unit (3).

2. Electric accelerator pedal according to claim 1, characterised in that the ability of the setting device (11) to be switched on is blockable during the running of the engine.

3. Electric accelerator pedal according to one of the preceding claims, characterised in that the ability of the electronic controller unit (3) to be actuated by the desired-value signal emitter (1) is blockable during the setting time of the setting device (11).

4. Electric accelerator pedal according to claim 1, characterised in that the ability of the starter (46) for the motor vehicle engine to be switched on is blockable during the setting time.
